# EUROPÄISCHE PATENTSCHRIFT

(11) **EP 1 099 858 B1**
(45) Veröffentlichungstag und Bekanntmachung des Hinweises auf die Patenterteilung: **11.10.2006**
(21) Anmeldenummer: 00124050.6
(22) Anmeldetag: 04.11.2000
(51) Int. Cl.: F15B 15/14, F15B 15/20

(54) **Liftzylindereinheit für eine Hebebühne**
Lifting cylinder unit for a loading platform
Unité de vérin pour un hayon élévateur

(30) Priorität: 12.11.1999 DE 19954577
(43) Veröffentlichungstag der Anmeldung: 16.05.2001
(73) Patentinhaber: Hyco Pacoma GmbH, 37269 Eschwege (DE)
(72) Erfinder: Wittich, Kurt, 37269 Eschwege (DE); Stach, Karl, 37269 Eschwege (DE)
(74) Vertreter: Rehberg Hüppe + Partner

(56) Entgegenhaltungen:
- DE-A- 19 534 380
- FR-A- 1 343 615
- GB-A- 1 365 032
- GB-A- 1 536 118
- US-A- 2 272 705
- US-A- 3 147 671
- US-A- 3 677 142
- US-A- 4 471 944
- US-A- 5 471 909

## Beschreibung

Die Erfindung betrifft eine Liftzylindereinheit für eine Hebebühne. Die Liftzylindereinheit weist ein ortsfestes Stangenrohr mit einer Längsachse auf, das in einem seiner axialen Endbereiche mit einem Stangenkopf fest verbunden ist. Außerhalb des Stangenrohrs ist ein Zylinderrohr so angeordnet, daß es entlang der Längsachse relativ zu dem Stangenrohr verschieblich ist. In einem der axialen Endbereiche des Zylinderrohrs ist ein Zylinderboden vorgesehen, der fest mit dem Zylinderrohr verbunden ist. Eine eine Kraftangriffsfläche aufweisende Führungsbuchse ist mit der äußeren Oberfläche des Zylinderrohrs fest verbunden. Innerhalb des Stangenrohrs ist ein Druckraum angeordnet, der über eine Anschlußbohrung mit einem Hydraulikmedium versorgt und über eine dynamische Dichtung und eine Lauffläche gegenüber der Umgebung abgedichtet ist.

Eine derartige Liftzylindereinheit dient dazu, gemeinsam mit anderen baugleichen Liftzylindereinheiten, das gesteuerte Anheben und Absenken einer Hebebühne zu ermöglichen. Die Hebebühne weist dabei Träger auf, mit denen die Liftzylindereinheit so in Verbindung steht, daß bei einem Ausfahren der Liftzylindereinheiten die Träger angehoben und bei einem Einfahren der Liftzylindereinheit abgesenkt werden. Bei der Hebebühne kann es sich beispielsweise um eine in Kraftfahrzeugwerkstätten übliche Kfz-Hebebühne handeln. Eine Anwendung der Liftzylindereinheit für eine Hebebühne zum Absenken bzw. Anheben anderer Lasten ist ebenfalls möglich.

Eine Liftzylindereinheit der eingangs beschriebenen Art ist bekannt. Die Liftzylindereinheit weist ein ortsfest gelagertes Stangenrohr mit einer Längsachse auf, das in einem seiner axialen Endbereiche mit einem Stangenkopf fest und dichtend verbunden ist. In dem Stangenkopf ist eine Anschlußbohrung vorgesehen, über die die Liftzylindereinheit mit Öl versorgt wird. Außerhalb des Stangenrohrs ist ein Zylinderrohr so angeordnet, daß es entlang der Längsachse relativ zu dem Stangenrohr verschieblich ist. Das Zylinderrohr ist in einem seiner axialen Endbereiche mit einem Zylinderboden fest und dichtend verbunden. Das Stangenrohr ist in seinem dem Stangenkopf abgewandten axialen Ende fest und dichtend mit einem Kolben verbunden. Der Kolben weist eine zentrische Bohrung für den Durchfluß des Hydraulikmediums auf. Eine dynamische Dichtung und mindestens ein Führungselement sind an dem Umfang des Kolbens vorgesehen und stehen mit der inneren Oberfläche des Zylinderrohrs in Kontakt. Der Außendurchmesser des Kolbens ist geringfügig kleiner als der Innendurchmesser des Zylinderrohrs, an welchem die Lauffläche für die dynamische Dichtung vorgesehen ist. An seinem dem Zylinderboden abgewandten axialen Ende ist das Zylinderrohr fest mit einer Führungsbuchse verbunden, die mit ihrer inneren Oberfläche an der äußeren Oberfläche des Stangenrohrs aufsitzt. Schließlich ist auf der äußeren Oberfläche des Zylinderrohrs ein Tragring angeschweißt, der eine Kraftangriffsfläche für den Eingriff der Träger der Hebebühne aufweist. Zum Anheben der Hebebühne wird bei der bekannten Liftzylindereinheit der eingangs beschriebenen Art mittels einer Pumpe Öl durch die Anschlußbohrung in den im Inneren des Stangenrohrs gebildeten Druckraum gefördert. Das Öl füllt den Druckraum und fließt durch die zentrische Bohrung des Kolbens in Richtung auf den Zylinderboden. Während der Stangenkopf, das Stangenrohr und der Kolben ortsfest sind, sind der Zylinderboden, das Zylinderrohr, die Führungsbuchse und der Tragring fest miteinander verbunden und gemeinsam entlang der Längsachse verschieblich. Bei einem Ansteigen des Öldrucks in dem Druckraum entfernt sich somit der Zylinderboden von dem feststehenden Kolben, wobei die Abdichtung des Druckraums über die an dem Kolben angeordnete dynamische Dichtung erfolgt. Um eine für eine ausreichende Dichtwirkung zwischen dynamischer Dichtung und Lauffläche erforderliche besondere Oberflächenqualität der Lauffläche zu erzielen, ist die innere Oberfläche des Zylinderrohrs besonders bearbeitet. Beispielsweise wird die innere Oberfläche des Zylinderrohrs geschält und rolliert. Die Bearbeitung der inneren Oberfläche des Zylinderrohrs ist somit fertigungstechnisch sehr aufwendig. Bei einer Betätigung der bekannten Liftzylindereinheit der eingangs beschriebenen Art gleitet die Führungsbuchse mit ihrer inneren Oberfläche über die äußere Oberfläche des Stangenrohrs. Daher ist es notwendig, gewisse Oberflächengenauigkeiten der äußeren Oberfläche des Stangenrohrs einzuhalten. Bei der bekannten Liftzylindereinheit der eingangs beschriebenen Art ist in dem radialen Bereich zwischen der inneren Oberfläche des Zylinderrohrs und der äußeren Oberfläche des Stangenrohrs und dem axialen Bereich zwischen dem Kolben und der Führungsbuchse ist kein Öl enthalten. Dieser Raum ist vielmehr mittels einer sich radial durch das Zylinderrohr erstreckende Belüftungsöffnung an die Atmosphäre angeschlossen. Aufgrund der Tatsache, daß in der Umgebungsluft immer eine gewisse Feuchtigkeit enthalten ist, müssen die innere Oberfläche des Zylinderrohrs und die äußere Oberfläche des Stangenrohrs zur Vermeidung von Korrosion besonders bearbeitet sein. Zur Vermeidung von Korrosion werden die innere Oberfläche des Zylinderrohrs und die äußere Oberfläche des Stangenrohrs verchromt. Aufgrund des relativ geringen Außendurchmessers des Stangenrohrs weist die bekannte Liftzylindereinheit eine geringe Steifigkeit mit der potentiellen Gefahr des Abknickens auf.

Die JP 52-039080 zeigt eine hydraulische Betriebsvorrichtung in Form einer besonderen Plungerbauweise, die zum Anheben einer Last geeignet und ausgebildet ist. Außen ist ein ortsfest gelagerter Zylinder gebildet, in welchem eine Plungerstange axial beweglich geführt ist. Die Plungerstange weist in einer von normaler Plungerbauweise abweichenden Gestaltung eine Wandung auf, die auf einer Seite von dem hydraulischen Medium beaufschlagt wird, welches über eine durch die Wandung des stillstehenden Zylinders angeschlossene Leitung beaufschlagt wird. Der Innenraum der Plungerstange steht mit dem hydraulischen Medium nicht in Verbindung. Der ortsfeste Zylinder ist mit einem Kopf versehen, in dessen Bereich zwei dynamische Dichtungen für die Plungerstange angeordnet ist. Der Kopf trägt zwischen den beiden dynamischen Dichtungen einen Anschluss für eine zweite hydraulische Leitung, über die hydraulisches Medium abgeführt werden kann. Auf diese Weise wird eine Hubbegrenzung verwirklicht. Die Plungerstange wird durch die beiden dynamischen Dichtungen geführt.

Die US 3,584,541 zeigt eine Hebevorrichtung für den von einer Fahrzeugachse getragenen Aufbau eines Fahrzeugs. Die Hebevorrichtung weist zwischen den gefederten und ungefederten Massen eines Kraftfahrzeugs zylindrische Federn auf, in denen Kolben/Zylinder-Einheiten angeordnet sind. Diese Einheiten besitzen in allen Ausführungsformen einerseits jeweils ein einen Kolben und eine Kolbenstange bildendes Element und andererseits einen Zylinder, wobei die Oberflächen zwischen Kolben und Zylinder bei jeder Bewegung in Gleitkontakt sind. Diese beiden Oberflächen müssen daher sorgfältig bearbeitet werden, was die Herstellungskosten dieser Hebeeinheiten erhöht. Die hydraulische Zuleitung für das Betätigungsmittel der Kolben/Zylinder-Einheit kann entweder im Zylinder oder auch am Kolben verwirklicht sein. Der Kolben ist rohrartig ausgebildet, wobei der axiale Endbereich des Kolbens mit einem Kolbenkopf einstückig fest verbunden ist. Auch der Zylinder ist hülsenartig ausgebildet und entlang der Längsachse relativ zum Kolben verschiebbar. Der Zylinder weist an seinem einen axialen Endbereich einen Zylinderboden auf. Mit dem Rohrteil des Zylinders ist eine Führungsbuchse einstückig fest verbunden. Innerhalb des Kolbens ist ein Druckraum vorgesehen, der mit Hydraulikmedium versorgt wird. Im Bereich der Führungsbuchse ist zwischen Kolben und Zylinder eine dynamische Dichtung zum Abdichten des Druckraums angeordnet. Die dynamische Dichtung arbeitet mit einer Lauffläche am äußeren Umfang des Kolbens zusammen. Das den Kolben mitbildende Element ist im Zylinder über die beiden in Gleitkontakt befindlichen Flächen geführt.

Aus der FR-A-1 343 615 ist eine Einheit aus einem Plunger und einer Plungerstange bekannt, bei dem die wirksame Fläche durch den Querschnitt der Plungerstange bestimmt wird, der erheblich kleiner als der Innendurchmesser des Plungers ausgebildet ist. Der Plunger besitzt einen Rohrabschnitt, an dessen einem Ende ein Plungerboden und an dessen anderem Ende eine Führungsbuchse dichtend aufgeschraubt sind. Die Führungsbuchse trägt eine dynamische Dichtung, die zugleich die einzige Führung für die Plungerstange darstellt. Der Vorteil einer solchen Plungerbauweise - im Gegensatz zu einer Kolbenbauweise - besteht, darin, dass nur eine Fläche, und zwar eine Außenfläche, genau bearbeitet werden muss.

Aus der JP 56080512 ist eine Liftzylindereinheit in Plungerbauweise bekannt, also eine Bauweise, bei der die wirksame Fläche durch den Querschnitt einer Stange gebildet wird. Der wirksame Querschnitt der Stange wird mit Druck beaufschlagt, so dass sich die Stange in einem Zylinder bzw. relativ zu einem Zylinder bewegt. Der Zylinder ist stillstehend angeordnet und besitzt die Zuführung für das die Wirkfläche der Stange beaufschlagende hydraulische Medium. Mit dem stillstehend angeordneten Zylinder ist eine Führungsbuchse dichtend verbunden, die eine dynamische Dichtung zur Abdichtung des Druckraums trägt. Die dynamische Dichtung ist im Bereich der inneren Oberfläche der Führungsbuchse angeordnet. Für die dynamische Dichtung wird eine Lauffläche bereitgestellt, die im Bereich einer äußeren Oberfläche der Stange vorgesehen ist. In einem der axialen Endbereiche der Stange ist am Zylinderrohr ein Stangenkopf angeordnet, der zur Versorgung der Liftzylindereinheit mit einem Hydraulikmedium eine Anschlussbohrung aufweist.

Der Erfindung liegt die Aufgabe zugrunde, eine Liftzylindereinheit der eingangs beschriebenen Art mit einfachem Aufbau bei geringen Fertigungskosten bereitzustellen.

Erfindungsgemäß wird dies bei einer Liftzylindereinheit mit der Merkmalen des Anspruches 1 erreicht.

Bei der neuen Liftzylindereinheit ist die Anzahl der Bauteile vorteilhaft reduziert. Die neue Liftzylindereinheit ist in Plungerbauweise ausgebildet, d. h. es wird kein Kolben verwendet. Im Unterschied zu der Plungerbauweise ist bei der Kolbenbauweise ein ortsfester oder beweglicher Kolben vorgesehen, der auf seinem Außendurchmesser eine dynamische Dichtung trägt, die mit einer auf einem Innendurchmesser angeordneten Lauffläche dichtend in Verbindung steht. Bei der Plungerbauweise hingegen ist die dynamische Dichtung auf einem Innendurchmesser vorgesehen, während die Lauffläche auf einem bearbeiteten Außendurchmesser angeordnet ist. Unter einer dynamischen Dichtung wird eine solche Dichtung verstanden, die eine dynamische Seite aufweist, zwischen der und einer zugeordneten Lauffläche eine Relativbewegung stattfindet. Bei der Relativbewegung handelt es sich vorzugsweise um eine translatorische Bewegung, wobei es keine Rolle spielt, ob sich die dynamische Dichtung relativ zu der Lauffläche oder die Lauffläche relativ zu der dynamischen Dichtung bewegt. Eine dynamische Dichtung weist auch eine statische Seite auf, an der keine Relativbewegung stattfindet.

Bei der Plungerbauweise ist die statische Seite der dynamischen Dichtung auf einem Innendurchmesser ortsfest angeordnet, während die dynamische Seite der dynamischen Dichtung mit einer Lauffläche auf einem bearbeiteten Außendurchmesser dynamisch dichtend in Verbindung steht.

Bei der neuen Liftzylindereinheit übernimmt die Führungsbuchse sowohl die Kraftübertragung auf die Träger der Hebebühne als auch die Abdichtung des Druckraums. Die dynamische Dichtung ist so in die Führungsbuchse integriert, daß die Lauffläche für die dynamische Dichtung durch die äußere Oberfläche des Stangenrohrs gebildet wird.

Die äußere Oberfläche des Stangenrohrs steht dabei bis zu der dynamischen Dichtung mit dem Hydraulikmedium, vorzugsweise Öl, in Kontakt, wodurch keine Korrosionsgefahr in diesem Bereich vorliegt. Die Innenoberfläche des Zylinderrohrs benötigt keine besondere Bearbeitung, da in diesem Bereich keine dynamische Dichtung angreift. Die Innenoberfläche des Zylinderrohrs ist stets von Hydraulikmedium bedeckt, so daß auch aus diesem Grund keine besondere Bearbeitung nötig ist und keine Korrosionsgefahr besteht.

Bei der neuen Liftzylindereinheit ist die Anzahl der Bauteile, die eine gesteigerte Oberflächenqualität besitzen müssen, reduziert. Das einzige Bauteil, das eine geschliffene Oberfläche aufweist, ist das Stangenrohr. Hierbei ist es vorteilhaft, daß nicht die innere Oberfläche, sondern die äußere Oberfläche des Stangenrohrs zu bearbeiten ist. Die Oberflächenbearbeitung eines Innendurchmessers ist stets fertigungstechnisch aufwendiger und kostenintensiver als die Oberflächenbearbeitung einer Außenoberfläche.

Aufgrund des vergrößerten Außendurchmessers des Stangenrohrs weist die neue Liftzylindereinheit eine relativ hohe Steifigkeit mit minimierter Gefahr des Abknickens auf.

Die Führungsbuchse kann einen ersten inneren Durchmesser aufweisen, der kleiner ist als der äußere Durchmesser des Zylinderrohrs. Sie kann weiterhin einen zweiten inneren Durchmesser aufweisen, der dem äußeren Durchmesser des Zylinderrohrs entspricht. Die Führungsbuchse nimmt die dynamische Dichtung auf, die im Bereich des ersten inneren Durchmessers der Führungsbuchse so angeordnet ist, daß sie den Druckraum gemeinsam mit der äußeren Oberfläche des Stangenrohrs druckdicht verschließt. Es wird wirksam verhindert, daß Hydraulikmedium durch diesen Dichtbereich tritt. Die Führungsbuchse ist im Bereich ihres zweiten inneren Durchmessers fest und dichtend mit der äußeren Oberfläche des Zylinderrohrs verbunden. Hierzu kann die Führungsbuchse im Bereich ihres zweiten inneren Durchmessers ein Innengewinde, und das Zylinderrohr in dem mit der Führungsbuchse in Kontakt kommenden Teil seiner äußeren Oberfläche ein Außengewinde aufweisen. Um zu verhindern, daß das hydraulische Medium durch die Verbindungsstelle zwischen Führungsbuchse und Zylinderrohr nach außen in die Umgebung gelangt, ist hier eine statische Dichtung vorgesehen.

Außerhalb des Druckraums, d. h. axial außen an dem dem Zylinderrohr abgewandten Ende der Führungsbuchse, kann im Bereich der inneren Oberfläche der Führungsbuchse benachbart zu der dynamischen Dichtung eine Staubdichtung in Form eines Abstreifers vorgesehen sein. Die Staubdichtung übernimmt dabei keine Abdichtung des Druckraums gegen Ölaustritt, sondern lediglich eine Dichtung gegen das Eindringen von Schmutz aus der Umgebung in den Bereich der dynamischen Dichtung. Die Staubdichtung sichert somit die korrekte Funktionsweise der dynamischen Dichtung.

Die Kraftangriffsfläche der Führungsbuchse wird durch eine Schulter der Führungsbuchse gebildet. Vorzugsweise wird diese Schulter durch die dem Zylinderboden zugewandte Stirnfläche der Führungsbuchse gebildet. Die Schulter der Führungsbuchse steht im Betrieb der Liftzylindereinheit mit den Trägern der Hebebühne in Kontakt und dient zur Übertragung der Hebe-bzw. Senkbewegung der Zylindereinheit auf die Hebebühne.

Die Führungsbuchse weist ein erstes Führungselement auf. Hierzu ist es möglich, daß die Führungsbuchse als Gußteil ausgebildet wird. Zur Führung des Zylinderrohrs und der damit fest verbundenen Führungsbuchse steht die innere Oberfläche der Führungsbuchse somit in Kontakt zu der äußeren Oberfläche bzw. dem äußeren Umfang des Stangenrohrs. Aufgrund des relativ hohen Graphitanteils des Gußmaterials der Führungsbuchse erfolgt eine Schmierung zwischen der inneren Oberfläche der Führungsbuchse und der äußeren Oberfläche des Stangenrohrs, so daß es zu keinen Freßerscheinungen kommen kann. Es ist ebenfalls möglich, daß ein anderes Führungselement, beispielsweise ein Führungsband, im Bereich der inneren Oberfläche der Führungsbuchse angeordnet ist. Das Führungsband ist z. B. aus Kunststoff ausgebildet und dient zur radialen Führung der Führungsbuchse und des Zylinderrohrs bei deren translatorischen Bewegung entlang der Längsachse relativ zu dem ortsfesten Stangenrohr.

Ein zweites Führungselement ist auf der äußeren Oberfläche des Stangenrohrs angeordnet. Bei dem zweiten Führungselement handelt es sich ebenfalls um ein Führungsband. Das Führungselement ist dabei derart durchlässig ausgebildet, daß das Hydraulikmedium nicht wesentlich in seinem Fluß durch bzw. über das Führungselement eingeschränkt wird. Das zweite Führungselement ist dabei in dem dem Stangenkopf abgewandten axialen Endbereich des Stangenrohrs angeordnet. Hierdurch ergibt sich der maximal erreichbare Abstand zwischen den durch die beiden Führungselemente gebildeten Auflagerpunkten, wodurch die Stabilität der Liftzylindereinheit verbessert wird. Selbst bei maximal ausgefahrener Liftzylindereinheit liegt stets eine Lagerung der Führungsbuchse und des Zylinderrohrs über beide Führungselemente vor.

Auf der äußeren Oberfläche des Stangenrohrs in dem dem Stangenkopf abgewandten axialen Endbereich kann ein Anschlagelement zur Begrenzung des Hubs des Zylinderrohrs vorgesehen sein. Damit wird verhindert, daß die Liftzylindereinheit über die maximal gewünschte ausgefahrene Stellung hinaus weiter ausgefahren werden kann. Das Anschlagelement kann beispielsweise als ein in eine im Bereich der äußeren Oberfläche des Stangenrohrs angeordnete Nut eingreifender Ring ausgebildet sein. In der maximal ausgefahrenen Stellung der Liftzylindereinheit schlägt dieser Ring an eine Schulter der Führungsbuchse so an, daß keine weitere translatorische Bewegung der Führungsbuchse in diese Richtung möglich ist.

Die als Gußteil ausgebildete Führungsbuchse kann an einer ihrer Stirnflächen gegossene Montageöffnungen für den Eingriff eines Montageschlüssels aufweisen. Die Führungsbuchse weist ein an das Außengewinde des Zylinderrohrs angepaßtes Innengewinde auf. Mittels der Montageöffnungen und eines Montageschlüssels kann somit die Führungsbuchse auf die äußere Oberfläche des Zylinderrohrs aufgeschraubt werden.

Die Anschlußbohrung und ein Drosselrückschlagventil können im Bereich des Stangenkopfs angeordnet sein. Über die Anschlußbohrung, eine daran angeschlossene Leitung und eine Pumpe gelangt das Hydraulikmedium, vorzugsweise Öl, je nach Drehrichtung der Pumpe, in die Liftzylindereinheit und wieder aus dieser heraus. Es wird die notwendige Druckdifferenz zur Betätigung der Liftzylindereinheit bereitgestellt. Das Drosselrückschlagventil stellt sicher, daß eine maximale Sinkgeschwindigkeit der Liftzylindereinheit nicht überschritten wird, um ein unkontrolliertes und den Bediener möglicherweise gefährdendes schnelles Absenken der Liftzylindereinheit zu verhindern.

Anstelle des Drosselrückschlagventils kann auch ein Regelventil im Bereich des Stangenkopfes angeordnet sein. Bei dem Regelventil kann es sich um ein mechanisches 2/2-Wegeregelventil handeln. Das 2/2-Wegeregelventil besitzt dabei eine Durchlaßstellung und eine Drosselstellung. Es kann aber auch ein 2/3-Wegeproportionalventil mit zwei Anschlüssen und drei Stellungen in dem Bereich des Stangenkopfs angeordnet sein. Das 2/3-Wegeproportionalventil oder auch Stromregelventil weist eine Durchlaßstellung, eine Drosselstellung und eine Sperrstellung auf.

Die Erfindung wird anhand bevorzugter Ausführungsbeispiele im folgenden näher beschrieben und erläutert.
- Fig. 1: zeigt eine Liftzylindereinheit in einer ersten Ausführungsform.
- Fig. 2: zeigt die Liftzylindereinheit in einer zweiten Ausführungsform.
- Fig. 3: zeigt eine Detailansicht der zweiten Ausführungsform der Liftzylindereinheit.
- Fig. 4: zeigt die Liftzylindereinheit in einer dritten Ausführungsform.
- Fig. 5: zeigt eine Detailansicht der dritten Ausführungsform der Liftzylindereinheit.
- Fig. 6: zeigt ein Schaltbild der Liftzylindereinheit mit einem Drosselrückschlagventil.
- Fig. 7: zeigt ein Schaltbild der Liftzylindereinheit mit einem 2/2-Wegeregelventil.
- Fig. 8: zeigt ein Schaltbild der Liftzylindereinheit mit einem 2/3-Wegeproportionalventil.
- Fig. 9: zeigt ein Schaltbild einer Hebebühne mit zwei Liftzylindereinheiten.
- Fig. 10: zeigt eine Frontansicht einer Führungsbuchse der Liftzylindereinheit.

**Fig. 1** zeigt in Schnittdarstellung eine Liftzylindereinheit 1 für eine Hebebühne. Die Liftzylindereinheit 1 weist ein ortsfest gelagertes Stangenrohr 2 mit einer Längsachse 3 auf. In dem unteren axialen Endbereich des Stangenrohrs 2 ist ein Stangenkopf 4 über ein Gewinde 5 und eine Dichtung 6 fest und dichtend mit dem Stangenrohr 2 verbunden. Der Stangenkopf 4 weist dabei ein Außengewinde auf, das auf ein Innengewinde des Stangenrohrs 2 abgestimmt und mit diesem verschraubt ist. Weiterhin ist in dem Stangenkopf 4 eine Anschlußbohrung 7 mit einer radialen Sackbohrung 8 und einer damit verbundenen axialen Durchgangsbohrung 9 vorgesehen. An dem der Sackbohrung 8 abgewandten Ende der Durchgangsbohrung 9 ist ein Rückschlagventil 10 mit einem Ventilsitz 11 und einer Kugel 12 vorgesehen. Weiterhin ist in dem Stangenkopf 4 eine separate Bypassbohrung 13 vorgesehen, die den Innenraum des Stangenrohrs 2 mit der Anschlußbohrung 7 unter Umgehung des Rückschlagventils 10 verbindet. Die Bypassbohrung 13 weist einen axialen Abschnitt und einen radialen Abschnitt auf. Außerhalb des ortsfesten Stangenrohrs 2 ist ein entlang der Längsachse 3 relativ zu dem Stangenrohr 2 verschieblich gelagertes Zylinderrohr 14 vorgesehen. Das Zylinderrohr 14 ist in seinem oberen axialen Endbereich mit einem Zylinderboden 15 fest und dichtend mittels einer Verschweißung 16 verbunden. In dem Zylinderboden 15 ist zentrisch eine Belüftungsschraube 17 dichtend eingeschraubt. Eine Führungsbuchse 18 ist über ein Gewinde 19 und eine Dichtung 20 mit ihrer inneren Oberfläche 21 mit der äußeren Oberfläche 22 des Zylinderrohrs 14 fest und dichtend verbunden. Die Führungsbuchse 18 weist eine weitere innere Oberfläche 23 auf, deren Durchmesser kleiner ist als der äußere Durchmesser des Zylinderrohrs 14. Der Durchmesser der inneren Oberfläche 23 der Führungsbuchse 18 ist geringfügig größer als der Außendurchmesser des Stangenrohrs 2. Die Führungsbuchse 18 weist eine dynamische Dichtung 24 auf, die mit einer geschliffenen Lauffläche 25 an der äußeren Oberfläche 26 des Stangenrohrs 2 dichtend in Kontakt steht. Die geschliffene Lauffläche 25 weist eine verbesserte Oberflächenqualität in der Größenordnung von R_{A} = 0,05 bis 0,3 µm und von etwa Rₘₐₓ = 2,5 µm auf. Im Bereich der inneren Oberfläche 23 der Führungsbuchse 18 ist weiterhin benachbart zu der dynamischen Dichtung 24 eine Staubdichtung 27 in der Form eines Abstreifers 28 vorgesehen. In ihrem oberen axialen Endbereich weist die Führungsbuchse 18 eine Schulter 29 auf, die die Kraftangriffsfläche 30 für die Träger der Hebebühne (nicht dargestellt) bildet. Über die dynamische Dichtung 24 und die Lauffläche 25 ist der im Inneren des Stangenrohrs 2 gebildete Druckraum 31, in dem sich im Betriebszustand der Liftzylindereinheit 1 Hydraulikmedium, vorzugsweise Öl, befindet, druckdicht verschlossen. Die Führungsbuchse 18 weist weiterhin ein erstes Führungselement 32 auf. Das Führungselement 32 dient zur radialen Führung der Führungsbuchse 18 relativ zu dem Zylinderrohr 14. Bei der hier dargestellten Ausführungsform ist die Führungsbuchse 18 als Gußteil ausgebildet und dient selbst als Führungselement 32. Dabei verhindert der Graphitanteil in dem Gußmaterial der Führungsbuchse 18 Freßerscheinungen bei einer Relativbewegung der Führungsbuchse 18. Ein zweites Führungselement 33 ist auf der äußeren Oberfläche 26 in dem oberen axialen Endbereich des Stangenrohrs 2 angeordnet. Das zweite Führungselement 33 ist als Führungsband 34 aus Kunststoff ausgebildet. Benachbart zu dem Führungsband 34 ist in Richtung des Stangenkopfes 4 ein Anschlagelement 35 zur Begrenzung des Hubs des Zylinderrohrs 14 vorgesehen. Bei dem Anschlagelement 35 handelt es sich um einen Ring 36, der in eine umlaufende Nut 37 in der äußeren Oberfläche 26 des Stangenrohrs 2 eingreift.

Zum Betrieb der Liftzylindereinheit 1 ist die Anschlußbohrung 7 über eine Leitung und eine Pumpe (nicht dargestellt) mit Hydraulikmedium versorgt. Das Hydraulikmedium tritt durch die Sackbohrung 8, die Durchgangsbohrung 9 und das Rückschlagventil 10 in den Druckraum 31 ein, wobei die Kugel 12 von dem Ventilsitz 11 abhebt. Der Druckraum 31 wird vollständig mit Hydraulikmedium gefüllt, bis die Druckdifferenz zwischen dem Druck in dem Druckraum 31 und dem Umgebungsdruck außerhalb der Liftzylindereinheit 1 ausreicht, um den Zylinderboden 15, das Zylinderrohr 14 und die Führungsbuchse 18 in Richtung des Pfeils 38 nach oben zu bewegen. Das Hydraulikmedium gelangt dabei in einen Spalt 39, der zwischen der inneren Oberfläche 40 des Zylinderrohrs 14 und der äußeren Oberfläche 26 des Stangenrohrs 2 gebildet ist. Das zweite Führungselement 33 ist dabei durchlässig für das Hydraulikmedium ausgebildet, so daß das Hydraulikmedium den Spalt 39 ungehindert bis zu der dynamischen Dichtung 24 ausfüllen kann. Die dynamische Dichtung 24 steht dabei so dichtend mit der Lauffläche 25 in Verbindung, daß ein Austreten des Hydraulikmediums aus dem Druckraum 31 verhindert wird. Gemäß Pfeil 38 wird auch die Kraftangriffsfläche 30 der Führungsbuchse 18 nach oben bewegt. Im Betrieb der Liftzylindereinheit 1 steht die Kraftangriffsfläche 30 in Kontakt zu Trägern einer Hebebühne (nicht dargestellt), auf denen die zu bewegende Last aufgelagert ist. Wenn die gewünschte Stellung der Kraftangriffsfläche 30 erreicht ist, wird der Betrieb der Pumpe eingestellt und die mit der Anschlußbohrung 7 verbundene Leitung abgesperrt. In dieser Weise verbleibt die Kraftangriffsfläche 30 in ihrer vertikalen Position. Zum Absenken der Kraftangriffsfläche 30 in Richtung des Pfeils 41 wird die mit der Anschlußbohrung 7 verbundene Leitung wieder geöffnet, so daß das Hydraulikmedium aus der Liftzylindereinheit 1 ausfließen kann. Die Absenkgeschwindigkeit der Liftzylindereinheit 1 wird dabei durch den kleinsten Durchmesser des radialen Abschnitt der Bypassbohrung 13 bestimmt. Das Rückschlagventil 10 verschließt mit seiner Kugel 12 den Ventilsitz 11 und die Anschlußbohrung 7, so daß das Hydraulikmedium ausschließlich durch die Bypassbohrung 13 aus dem Druckraum 31 ausfließt. Der Durchmesser der Bypassbohrung 13 ist dabei so gewählt, daß eine maximale Sinkgeschwindigkeit von 20 feet/min nicht überschritten wird. Hiermit wird ein unkontrolliert schnelles Absenken der Hebebühne verhindert.

**Fig. 2** zeigt eine zweite Ausführungsform der Liftzylindereinheit 1. In den meisten Details stimmen die Ausführungsformen der Fig. 1 und 2 überein, so daß hier auf die Beschreibung der Fig. 1 verwiesen wird. Im Unterschied zu Fig. 1 weist die Liftzylindereinheit 1 in Fig. 2 keine separate axiale Bypassbohrung 13, sondern einen Bypass 42 an dem Ventilsitz 11 des Rückschlagventils 10 auf. Dies ist insbesondere in der vergrößerten Darstellung der **Fig. 3** gut erkennbar. Der Ventilsitz 11 weist dabei Rillen auf, die auch bei auf dem Ventilsitz 11 sitzender Kugel 12 einen Fluß des Hydraulikmediums aus dem Druckraum 31 in den Bereich der Anschlußbohrung 7 gestatten. Dieser Bypass 42 ermöglicht somit das kontrollierte Absenken der Hebebühne.

Die **Fig. 4 und 5** zeigen eine Darstellung einer dritten Ausführungsform der Liftzylindereinheit 1, bei der wiederum die meisten Bauteile identisch zu den Ausführungsformen der Fig. 1 und 2 ausgebildet sind. In Bezug auf diese Bauteile wird somit auf die Beschreibung zu Fig. 1 verwiesen. Bei der Ausführungsform der Fig. 4 und 5 ist das erste Führungselement 32 als Führungsband 57 ausgebildet. Im Unterschied zu den Fig. 1 und 2 weist die Liftzylindereinheit 1 im Bereich ihres Stangenkopfes 4 ein 2/2-Wegeregelventil 43 auf. Das 2/2-Wegeregelventil 43 weist eine Feder 44, einen beweglichen Ventilkörper 45, einen ortsfesten Ventilkörper 46 und eine Öffnung 47 in dem ortsfesten Ventilkörper 46 auf. Der bewegliche Ventilkörper 45 besitzt zwei schaltbare Stellungen. In der erste Stellung ist die Öffnung 47 nicht durch den beweglichen Ventilkörper 45 geschlossen, so daß sich eine Drosselstellung lediglich aufgrund des verringerten Durchmessers der Öffnung 47 ergibt. Hydraulikmedium kann somit gedrosselt aus dem Druckraum 31 in die Anschlußbohrung 7 gelangen. In der zweiten Stellung des 2/2-Wegeregelventils 43 ist die Öffnung 47 des ortsfesten Ventilkörpers 46 weitgehend durch den beweglichen Ventilkörper 45 geschlossen, so daß das Hydraulikmedium nur stark gedrosselt aus dem Druckraum 31 in die Anschlußbohrung 7 gelangen kann.

**Fig. 6** zeigt ein Schaltbild der Liftzylindereinheit 1. Das Schaltbild entspricht den Ausführungsformen der Fig. 1 bis 3. Es ist das Rückschlagventil 10 und die Drossel 48 erkennbar. Die Drossel 48 entspricht der Bypassbohrung 13 der Fig. 1 bzw. dem Bypass 42 der Fig. 2 und 3.

**Fig. 7** zeigt ein Schaltbild der Liftzylindereinheit 1 mit dem 2/2-Wegeregelventil 43. Das Schaltbild entspricht den Ausführungsformen der Fig. 4 und 5. Es ist eine erste Drossel 49 vorgesehen, die durch eine verringerte Einlaßöffnung des 2/2-Wegeventils 43 ausgebildet wird. Das 2/2-Wegeregelventil 43 weist weiterhin eine Durchlaßstellung und eine Drosselstellung auf.

**Fig. 8** zeigt ein weiteres Schaltbild der Liftzylindereinheit 1. Die Liftzylindereinheit 1 weist ein elektrisch angesteuertes 2/3-Wegeproportionalventil 50 mit einer Durchlaßstellung, einer Drosselstellung und einer Sperrstellung auf. Die Drosselstellung des 2/3-Wegeproportionalventils 50 ist elektrisch regelbar. Dadurch lassen sich in einer Schaltung mit mehren Liftzylindereinheiten 1 die Sinkgeschwindigkeiten dieser besonders gut koordinieren.

**Fig. 9** zeigt ein Schaltbild einer Hebebühne mit zwei Liftzylindereinheiten 1. Aus einem Tank 51 wird das Hydraulikmedium mittels einer Pumpe 52 über ein Rückschlagventil 53 den Liftzylindereinheiten 1 zugeführt. Weiterhin sind ein Sicherheitsventil 54 und ein 2/2-Wegeventil 55 vorgesehen. Das Rückschlagventil 53 verhindert den Rückfluß des Hydraulikmediums durch die Pumpe 52. Das Sicherheitsventil 54 sorgt bei zu großem Druck in der Leitung 56 dafür, daß das Hydraulikmedium in den Tank 51 zurückfließen kann. Eine Beschädigung der Leitung 56 und der Liftzylindereinheiten 1 wird durch das Sicherheitsventil 54 verhindert. Zu große Lasten können aufgrund des Sicherheitsventils 54 nicht angehoben werden. Das 2/2-Wegeventil 55 weist schließlich eine Sperrstellung und eine Durchlaßstellung auf. Die Sperrstellung des 2/2-Wegeventils 55 in Verbindung mit dem Sicherheitsventil 54 und dem Rückschlagventil 53 sorgt dafür, daß die Liftzylindereinheiten 1 bei Stillstand der Pumpe 52 in ihrer Position verbleiben und nicht durch die Masse des zu hebenden Gegenstands nach unten zurückfahren. Zum Absenken der Liftzylindereinheiten 1 wird das 2/2-Wegeventil 55 in seine Durchlaßstellung geschaltet. Das Hydraulikmedium kann somit aus den Liftzylindereinheiten 1 gedrosselt durch die Leitung 56 in den Tank 51 zurückfließen.

**Fig. 10** zeigt eine Frontansicht auf die als Gußteil ausgebildete Führungsbuchse 18. An ihrer einen Stirnfläche 58 weist die Führungsbuchse 18 gegossene Montageöffnungen 59 für den Eingriff eines Montageschlüssels (nicht dargestellt) auf. Die Montageöffnungen 59 dienen zum Aufschrauben und Festziehen der Führungsbuchse 18 auf dem Gewinde 19 des Zylinderrohrs 14 (nicht dargestellt).

### BEZUGSZEICHENLISTE

| | | | |
|---|---|---|---|
| 1 - | Liftzylindereinheit | 11 - | Ventilsitz |
| 2 - | Stangenrohr | 12 - | Kugel |
| 3 - | Längsachse | 13 - | Bypassbohrung |
| 4 - | Stangenkopf | 14 - | Zylinderrohr |
| 5 - | Gewinde | 15 - | Zylinderboden |
| 6 - | Dichtung | 16 - | Verschweißung |
| 7 - | Anschlußbohrung | 17 - | Belüftungsschraube |
| 8 - | Sackbohrung | 18 - | Führungsbuchse |
| 9 - | Durchgangsbohrung | 19 - | Gewinde |
| 10 - | Rückschlagventil | 20 - | Dichtung |
| 21 - | Innere Oberfläche | 31 - | Druckraum |
| 22 - | Äußere Oberfläche | 32 - | Führungselement |
| 23 - | Innere Oberfläche | 33 - | Führungselement |
| 24 - | Dynamische Dichtung | 34 - | Führungsband |
| 25 - | Lauffläche | 35 - | Anschlagelement |
| 26 - | Äußere Oberfläche | 36 - | Ring |
| 27 - | Staubdichtung | 37 - | Nut |
| 28 - | Abstreifer | 38 - | Pfeil |
| 29 - | Schulter | 39 - | Spalt |
| 30 - | Kraftangriffsfläche | 40 - | Innere Oberfläche |
| 41 - | Pfeil | 51 - | Tank |
| 42 - | Bypass | 52 - | Pumpe |
| 43 - | 2/2-Wegeregelventil | 53 - | Rückschlagventil |
| 44 - | Feder | 54 - | Sicherheitsventil |
| 45 - | Beweglicher Ventilkörper | 55 - | 2/2-Wegeregelventil |
| 46 - | Ortsfester Ventilkörper | 56 - | Leitung |
| 47 - | Öffnung | 57 - | Führungsband |
| 48 - | Drossel | 58 - | Stirnfläche |
| 49 - | Drossel | 59 - | Montageöffnung |
| 50 - | 2/3-Wegeproportionalventil | | |

## Patentansprüche

1. Liftzylindereinheit für eine Hebebühne, mit
einem ortsfest zu lagernden Stangenrohr (2) mit einer Längsachse (3),
einem in einem der axialen Endbereiche des Stangenrohrs (2) angeordneten Stangenkopf (4), der fest mit dem Stangenrohr (2) verbunden ist,
einem außerhalb des Stangenrohrs (2) angeordneten, entlang der Längsachse (3) relativ zu dem Stangenrohr (2) verschieblich gelagerten Zylinderrohr (14),
einem in einem der axialen Endbereiche des Zylinderrohrs (14) angeordneten Zylinderboden (15), der fest mit dem Zylinderrohr (14) verbunden ist,
einer fest mit der äußeren Oberfläche (22) des Zylinderrohrs (14) verbundenen Führungsbuchse (18),
einer Kraftangriffsfläche (30) zur Auflagerung der Hebebühne,
einem innerhalb des Stangenrohrs (2) angeordneten Druckraum (31), der über eine Anschlussbohrung (7) im Stangenkopf (4) mit einem Hydraulikmedium versorgt ist,
einer dynamischen Dichtung (24) zur Abdichtung des Druckraums (31), und
einer Lauffläche (25) für die dynamische Dichtung (24),
**dadurch gekennzeichnet,**
**dass** die Liftzylindereinheit (1) in Plungerbauweise ausgebildet ist, bei der also die wirksame Fläche durch den Querschnitt des Stangenrohres (2) gebildet wird,
**dass** die dynamische Dichtung (24) im Bereich der inneren Oberfläche (23) der relativ zum Stangenrohr (2) bewegbaren Führungsbuchse (18) angeordnet ist, dass die Lauffläche (25) für die dynamische Dichtung (24) im Bereich der äußeren Oberfläche (26) des Stangenrohrs (2) angeordnet ist,
**dass** die Führungsbuchse (18) zur Auflagerung der Hebebühne eine die Kraftangriffsfläche (30) bildende Schulter (29) aufweist und ein erstes Führungselement (32) für das Zylinderrohr (14) bildet,
**dass** auf der äußeren Oberfläche (26) des Stangenrohres (2) in dem dem Stangenkopf (4) abgewandten axialen Endbereich ein zweites als Führungsband (34) aus kunststoff ausgebildetes Führungselement (33) für das Zylinderrohr (14) vorgesehen ist, und
**dass** das zweite Führungselement (33) für das Hydraulikmedium durchlässig ausgebildet ist.

2. Liftzylindereinheit nach Anspruch 1, **dadurch gekennzeichnet, dass** die Führungsbuchse (18) einen ersten inneren Durchmesser aufweist, der kleiner ist als der äußere Durchmesser des Zylinderrohrs (14).

3. Liftzylindereinheit nach Anspruch 1 oder 2, **dadurch gekennzeichnet, dass** im Bereich der inneren Oberfläche (23) der Führungsbuchse (18) benachbart zu der dynamischen Dichtung (24) eine Staubdichtung (27) mit einem Abstreifer (28) vorgesehen ist.

4. Liftzylindereinheit nach einem der Ansprüche 1 bis 3, **dadurch gekennzeichnet, dass** die Führungsbuchse (18) als Gussteil ausgebildet ist.

5. Liftzylindereinheit nach Anspruch 4, **dadurch gekennzeichnet, dass** das erste Führungselement (32) als Führungsband (57) ausgebildet ist.

6. Liftzylindereinheit nach einem der Ansprüche 1 bis 5, **dadurch gekennzeichnet, dass** auf der äußeren Oberfläche (26) des Stangenrohrs (2) in dem dem Stangenkopf (4) abgewandten axialen Endbereich ein Anschlagelement (35) zur Begrenzung des Hubs des Zylinderrohrs (14) vorgesehen ist.

7. Liftzylindereinheit nach Anspruch 4, **dadurch gekennzeichnet, dass** die als Gussteil ausgebildete Führungsbuchse (18) an einer ihrer Stirnflächen (58) gegossene Montageöffnungen (59) für den Eingriff eines Montageschlüssels aufweist.

8. Liftzylindereinheit nach einem der Ansprüche 1 bis 7, **dadurch gekennzeichnet, dass** die Anschlussbohrung (7) und ein Rückschlagventil (10) im Bereich des Stangenkopfs (4) angeordnet sind.

9. Liftzylindereinheit nach einem der Ansprüche 1 bis 8, **dadurch gekennzeichnet, dass** die Anschlussbohrung (7) und ein Regelventil im Bereich des Stangenkopfes (4) angeordnet sind.

10. Liftzylindereinheit nach Anspruch 9, **dadurch gekennzeichnet, dass** das Regelventil ein 2/2-Wegeregelventil (43) ist.

11. Liftzylindereinheit nach Anspruch 9, **dadurch gekennzeichnet, dass** das Regelventil ein 2/3-Wegeproportionalventil (50) ist.

## Claims

1. A lifting cylinder unit for use in a lifting platform, comprising:
a stationary rod tube (2) having a longitudinal axis (3),
a rod head (4) being arranged in one of the axial end regions of the rod tube (2), the rod head (4) being fixedly connected to the rod tube (2),
a cylinder tube (14) being arranged outside the rod tube (2) and being designed and arranged to be movable with respect to the rod tube (2) in the direction of the longitudinal axis (3) of the rod tube (2),
a cylinder bottom (15) being arranged in one of the axial end regions of the cylinder tube (14) and being fixedly connected to the cylinder tube (14),
a guide bush (18) being fixedly connected to the outer surface (22) of the cylinder tube (14),
a surface (30) for the application of a force to support the lifting platform,
a pressure chamber (31) being arranged inside the rod tube (2) and being designed and arranged to be supplied with a hydraulic medium via a connecting bore (7),
a dynamic seal (24) being designed and arranged to seal the pressure chamber (31),
a running surface (25) being designed and arranged to contact the dynamic seal (24),
**characterized**
**in that** the lifting cylinder unit (1) has a plunger design, meaning that the effective surface is limited by the cross area of the rod tube (2),
**in that** the dynamic seal (24) is arranged in the region of the inner surface (23) of the guide bush (18), the guide bush being designed and arranged to be movable with respect to the rod tube (2), in that the running surface (25) being arranged in the region of the outer surface (26) of the rod tube (2) and being designed and arranged to contact the dynamic seal (24),
**in that** the guide bush (18) to support the lifting platform forming the surface (30) for the application of a force includes a shoulder (29) and is designed and arranged to be a first guide element (32) for the cylinder tube (14),
**in that** a second guide element (33) is arranged on the outer surface (26) of the rod tube (2) in the axial end region not facing the rod head (4), the second guide element (33) being designed and arranged as a plastic guide strip (34), and
**in that** the second guide element (33) is designed to be pervious for hydraulic medium.

2. The lifting cylinder unit of claim 1, **characterized in that** the guide bush (18) has a first inner diameter, the first inner diameter of the guide bush being less than the outer diameter of the cylinder tube (14).

3. The lifting cylinder unit of claim 1 or 2, **characterized in that** a dust seal (27) including a wiper ring (28) is arranged in the region of the inner surface (23) of the guide bush (18) adjacent to the dynamic seal (24).

4. The lifting cylinder unit of one of the claims 1 to 3, **characterized in that** the guide bush (18) is made by casting.

5. The lifting cylinder unit of claim 4, **characterized in that** the first guide element (32) is designed as a guide strip (57).

6. The lifting cylinder unit of one of the claims 1 to 5, **characterized in that** a stop element (35) is arranged at the outer surface (26) of the rod tube (2) in the axial end region of the rod tube (2) facing away from the rod head (4), the stop element being designed and arranged to limit the stroke of the cylinder tube (14).

7. The lifting cylinder unit of claim 4, **characterized in that** the guide bush (18) being made by casting includes a plurality of assembly openings (59) being made by casting and being located at one of the front surfaces (58), the assembly openings (59) being designed and arranged to be engaged by an assembly tool.

8. The lifting cylinder unit of one of the claims 1 to 7, **characterized in that** the connecting bore (7) and a check valve (10) are arranged in the region of the rod head (4).

9. The lifting cylinder unit of one of the claims 1 to 8, **characterized in that** the connecting bore (7) and a control valve are arranged in the region of the rod head (4).

10. The lifting cylinder unit of claim 9, **characterized in that** the control valve is designed as a 2/2-ways control valve (43).

11. The lifting cylinder unit of claim 9, **characterized in that** the control valve is designed as a 2/3-ways proportional valve (50).

## Revendications

1. Unité de vérin pour une plate-forme élévatrice, comportant
une tige tubulaire (2) à monter fixement sur palier, avec un axe longitudinal (3),
une tête de tige (4) disposée dans une des zones d'extrémité axiales de la tige tubulaire (2), fixement raccordée à la tige tubulaire (2),
un tube de vérin (14) disposé à l'extérieur de la tige tubulaire (2), monté de manière à pouvoir être coulissé relativement à la tige tubulaire (2) le long de l'axe longitudinal (3),
un fond de vérin (15) disposé dans une des zones d'extrémité axiales du tube de vérin (14), fixement raccordé au tube de vérin (14),
un manchon de guidage (18) fixement raccordé à la surface extérieure (22) du tube de vérin (14),
une surface d'application de force (30) pour la réception de la plate-forme élévatrice,
une chambre de pression (31) disposée à l'intérieur de la tige tubulaire (2), alimentée en agent hydraulique par un alésage de connexion (7) dans la tête de tige (4),
un joint dynamique (24) pour l'étanchéité de la chambre de pression (31), et
une surface de glissement (25) pour le joint dynamique (24),
**caractérisée en ce que**
l'unité de vérin (1) est réalisée sous la forme d'un piston plongeur, dans lequel la surface active est donc formée par la section transversale de la tige tubulaire (2),
**en ce que** le joint dynamique (24) est disposé dans la zone de la surface intérieure (23) du manchon de guidage (18) mobile relativement à la tige tubulaire (2), **en ce que** la surface de glissement (25) pour le joint dynamique (24) est disposée dans la zone de la surface extérieure (26) de la tige tubulaire (2),
**en ce que** le manchon de guidage (18) présente un épaulement (29) formant la surface d'application de force (30) pour la réception de la plate-forme élévatrice, et forme un premier élément de guidage (32) pour le tube de vérin (14),
**en ce que** sur la surface extérieure (26) de la tige tubulaire, dans la zone d'extrémité axiale opposée à la tête de tige (4), est prévu un deuxième élément de guidage (33) pour le tube de vérin (14) réalisé comme bande de guidage (34) en matière plastique, et
**en ce que** le deuxième élément de guidage (33) est pénétrable par l'agent hydraulique.

2. Unité de vérin selon la revendication 1, **caractérisée en ce que** le manchon de guidage (18) présente un premier diamètre intérieur, inférieur au diamètre extérieur du tube de vérin (14).

3. Unité de vérin selon la revendication 1 ou 2, **caractérisée en ce que** dans la zone de la surface intérieure (23) du manchon de guidage (18) à proximité du joint dynamique (24), un joint anti-poussière (27) est prévu avec une racle (28).

4. Unité de vérin selon l'une des revendications 1 à 3, **caractérisée en ce que** le manchon de guidage (18) est réalisé comme pièce moulée.

5. Unité de vérin selon la revendication 4, **caractérisée en ce que** le premier élément de guidage (32) est réalisé comme bande de guidage (57).

6. Unité de vérin selon l'une des revendications 1 à 5, **caractérisée en ce que** sur la surface extérieure (26) de la tige tubulaire (2) dans la zone d'extrémité axiale opposée à la tête de tige (4), est prévu un élément de butée (35) pour limiter la course du tube de vérin (14).

7. Unité de vérin selon la revendication 4, **caractérisée en ce que** le manchon de guidage (18) réalisé comme pièce moulée présente des orifices de montage (59) intégrés sur une de ses surfaces d'extrémité (58), pour l'engagement d'une clé de montage.

8. Unité de vérin selon l'une des revendications 1 à 7, **caractérisée en ce que** l'alésage de connexion (7) et une vanne anti-retour (10) sont disposés dans la zone de la tête de tige (4).

9. Unité de vérin selon l'une des revendications 1 à 8, **caractérisée en ce que** l'alésage de connexion (7) et une vanne de régulation sont disposés dans la zone de la tête de tige (4).

10. Unité de vérin selon la revendication 9, **caractérisée en ce que** la vanne de régulation est une vanne 2/2 (43).

11. Unité de vérin selon la revendication 9, **caractérisée en ce que** la vanne de régulation est une vanne proportionnelle 2/3 (50).
